# FASCICULE DE BREVET EUROPEEN

(11) **EP 0 730 415 B1**
(45) Date de publication et mention de la délivrance du brevet: **10.03.1999**
(21) Numéro de dépôt: 95932795.8
(22) Date de dépôt: 27.09.1995
(51) Int. Cl.: A41D 1/08, A41D 13/00

(54) **PERFECTIONNEMENT POUR VETEMENT COMPRENANT UNE PARTIE D'ETANCHEITE**
BEKLEIDUNG MIT EINEM DICHTUNGSTEIL
IMPROVEMENT TO A GARMENT INCLUDING A SEALING PORTION

(30) Priorité: 28.09.1994 FR 9411803
(43) Date de publication de la demande: 11.09.1996
(73) Titulaire: Pessey, Georges, 74220 La Clusaz (FR)
(72) Inventeur: Pessey, Georges, 74220 La Clusaz (FR)
(74) Mandataire: Gasquet, Denis
(86) Numéro de dépôt international: FR9501240
(87) Numéro de publication internationale: WO9609777

(56) Documents cités:
- FR-A- 2 302 697
- FR-A- 2 393 543
- US-A- 4 773 100
- US-A- 4 993 077

## Description

La présente invention est relative aux vêtements et concerne plus particulièrement un perfectionnement pour un vêtement du type pantalon ou anorak comprenant une partie d'étanchéité.

Les vêtements sont, de nos jours, de plus en plus élégants et confortables et les fabriquants rivalisent pour proposer à la clientèle des modèles adaptés à leur utilisation qui peut être sportive, comme par exemple ceux portés par les skieurs. Dans le domaine du ski, il a déjà été proposé des pantalons réalisés en totalité avec des tissus extensibles afin que le vêtement moule les jambes du skieur Ce type de réalisation a maintenant tendance à disparaître au profit de pantalons plus confortables ne moulant pas la jambe de l'utilisateur ou, du moins, toute sa jambe, pour lui donner une meilleure liberté de mouvement. Alors se pose le problème de l'étanchéité du vêtement à la neige qui peut remonter par le bas des jambes du pantalon.

Pour remédier à ces inconvénients, les fabriquants ont pensé à disposer, à l'intérieur du bas des jambes du pantalon, un tube protège-neige réalisé à partir d'un voile de Nylon et dont l'extrémité inférieure est froncée et munie d'une bande élastique pour être disposée autour de la chaussure du skieur. Ce type de disposition est, par exemple, divulguée par le brevet français portant le numéro de publication 2 393 543. Dans une telle réalisation, le bas de la jambe de pantalon comprend, en plus, une fente latérale permettant, après ouverture, de disposer le tube protège-neige autour de la tige de la chaussure, laquelle fente devant ensuite être soigneusement refermée. Ce type de disposition présente, bien entendu, un certain nombre d'inconvénients comme, par exemple, d'avoir à disposer le protège-neige par dessus la chaussure, ce qui est une opération peu commode avec les chaussures actuelles comprenant une succession de crochets de fermeture, sans compter son manque d'étanchéité bien connu des utilisateurs. De plus, il n'est pas rare d'avoir à laisser ouverte la fente latérale du fait du manque de volume de la partie basse du pantalon. Ce type de vêtement n'est donc, au bout du compte, pas satisfaisant ni du point de vue de son confort, ni de ses caractéristiques d'étanchéité et de plus peu élégant.

La présente invention veut donc résoudre les inconvénients précédemment évoqués et propose un perfectionnement particulièrement simple, peu onéreux offrant toute satisfaction sur le plan notamment du confort et de l'étanchéité.

Ainsi, le vêtement de l'invention est constitué par une enveloppe extérieure ayant une ouverture pouvant prendre, grâce à une fente longitudinale, une position ouverte, selon laquelle les deux bordures latérales de l'enveloppe extension sont séparées, et une position fermée, selon laquelle les deux bordures latérales de la fente sont solidarisées grâce à des moyens de fermeture et comprenant une partie d'étanchéité disposée à l'intérieur de l'enveloppe extérieure, et est caractérisé en ce que la partie d'étanchéité est constituée par une paroi limitée périphériquement par une bordure supérieure et une bordure inférieure et deux bordures latérales, et en ce que les bordures latérales de la partie d'étanchéité sont reliées aux bordures latérales de la fente de l'enveloppe extérieure pour y être fixées.

Selon une variante d'exécution, la paroi d'étanchéité est constituée par une paroi en matériau souple dont la bordure inférieure comprend des moyens élastiques, tandis que dans une autre variante préférée elle est en matériau biextensible tel que du Néoprène.

Selon l'une des application de l'invention le vêtement est un pantalon dont chacune des jambes comprend à son extrémité inférieure la partie d'étanchéité.

Selon une disposition particulière, la paroi d'étanchéité comprend une saillie centrale avant qui s'étend jusqu'au niveau du genou. Ainsi, ladite paroi d'étanchéité s'étend latéralement depuis la saillie centrale vers l'arrière et vers le bas pour rejoindre la fente longitudinale de l'enveloppe extérieure à laquelle ladite paroi est fixée par ses bordures latérales.

Selon une disposition avantageuse, la bordure supérieure de la paroi d'étanchéité est reliée à une doublure interne par l'intermédiaire d'une bande intermédiaire en matériau extensible.

Ajoutons aussi que la largeur déployée de la paroi d'étanchéité est inférieure à la largeur déployée de l'enveloppe extérieure, et que les moyens de fermeture de la fente peuvent être constitués par une fermeture du type à glissière.

Bien entendu, l'invention peut trouver application dans d'autres types de vêtements comme, par exemple, un anorak.

D'autres caractéristiques et avantages de l'invention se dégageront de la description qui va suivre en regard des dessins annexés qui ne sont donnés qu'à titre d'exemples non limitatifs.
Les figures 1 à 12 illustrent une première application de l'invention qui est un pantalon.
Les figures 1 à 9 représentent un premier mode de réalisation.
La figure 1 est une vue de face.
La figure 2 est une vue arrière.
La figure 3 est une vue latérale.
Les figures 4 et 5 sont des vues arrières de la partie inférieure d'une jambe du pantalon, dans sa position ouverte, figure 4, et dans sa position fermée, figure 5.
Les figures 6 et 7 sont des vues en coupe à plus grande échelle selon (AA) des figures 2 et 3, la figure 6 montrant le pantalon avec la fente longitudinale fermée par la fermeture à glissière, tandis que la figure 7 le représente en position ouverte, le curseur de la fermeture à glissière ayant été remonté.
La figure 8 est une vue en coupe selon (BB).
La figure 9 représente la partie d'étanchéité dans une vue en perspective.
La figure 9a est une coupe transversale schématique.
La figure 10 est une vue similaire à la figure 3 montrant une variante de réalisation.
Les figures 11 et 12 représentent une autre variante, la figure 11 étant similaire à la figure 3, tandis que la figure 12 est similaire à la figure 4.
Les figures 13 à 16 illustrent une deuxième application de l'invention dans le cadre d'un anorak.
La figure 13 est une perspective d'une première variante.
Les figures 14 à 16 représentent une deuxième variante.

Les figures 1 à 12 illustrent un premier mode d'exécution de l'invention dans le cadre d'un pantalon et plus particulièrement d'un pantalon destiné à être porté pendant la pratique du ski. Le pantalon de l'invention portant la référence globale (1) comprend, de façon connue en soi, une partie supérieure (2) comprenant une ouverture supérieure (3) avec une ceinture (4) qui est prolongée vers le bas par deux jambes (5). Chacune des jambes (5) qui a la forme d'un fourreau tubulaire longitudinal qui comprend à son extrémité inférieure (6), d'une part, une ouverture inférieure (7) débouchant vers le bas (BA) et, d'autre part, une fente longitudinale arrière (8), débouchant à l'intérieur du fourreau (IN), munie d'une fermeture à glissière (9).

Ladite fermeture à glissière (9) permet de placer la fente dans une position ouverte (voir figure 4) selon laquelle les deux bordures latérales (10, 11) peuvent être éloignées et, dans une position fermée (voir figure 5), selon laquelle les deux bordures (10, 11) sont solidarisées. La position ouverte permet le passage du pied avec éventuellement la chaussure, alors que dans la position fermée l'ouverture inférieure (7) est partiellement refermée pour rapprocher l'extrémité inférieure de la jambe du pantalon de son utilisateur.

Selon une caractéristique de l'invention, chacune des jambes (5) comprend une partie d'étanchéité (12) disposée à l'intérieur de la partie inférieure (6) à proximité de l'ouverture (7). Dans le mode d'exécution donné à titre d'exemple préféré chacune des jambes (5) est constituée par une enveloppe extérieure (13) qui est réalisée dans un tissu qui peut être de tout type comme, par exemple, en polyamide, polyester ou autre, et comprend à la partie supérieure une doublure interne (14) s'étendant vers le bas de la ceinture (4) jusqu'au niveau du dessus des genoux (15).

Ladite doublure (14) assurant le confort thermique du pantalon est, par exemple, réalisée dans un complexe constitué d'une ouate contrecollée avec tissu, et est reliée, d'une part, à l'enveloppe extérieure (13) et, d'autre part, à la partie d'étanchéité (12) par l'intermédiaire d'une bande de tissu intermédiaire (16) réalisée avantageusement dans un matériau biextensible. Ainsi, la doublure (14) est prolongée vers le bas par la partie d'étanchéité (12). Cette dernière est réalisée par une paroi en matériau élastique et plus particulièrement biextensible. Le matériau utilisé est avantageusement du type Néoprène bien connu en soi, et qui est généralement utilisé pour la fabrication des combinaisons de plongée. La paroi constituant la partie d'étanchéité est limitée périphériquement par une bordure supérieure (17) reliée à une bordure inférieure (170) par deux bordures latérales (19, 20), ladite bordure supérieure (17) étant reliée par couture (18) à la bande intermédiaire (16) tandis que ses deux bordures latérales arrières (19, 20) sont, selon l'invention, reliées par une couture (21) aux deux bordures (10, 11) de la fente arrière (8) comprenant la fermeture à glissière (9). Ainsi, la fente arrière (8) est commune à l'enveloppe extérieure (13) et à la partie d'étanchéité (12), et ladite fermeture (9) est ainsi commune à ladite enveloppe extérieure (13) et à la partie d'étanchéité (12).

Notons que la partie d'étanchéité (12) comprend une saillie avant centrale (120) s'étendant vers le haut au dessus de la zone des genoux (15) afin qu'elle assure la protection et le confort de la partie avant de la jambe de l'utilisateur et ce avantageusement jusqu'au dessus de son genou. Ainsi, la bordure supérieure (17) s'étend latéralement vers l'arrière (AR) et vers le bas (BA) pour rejoindre la bordure arrière correspondante (19, 20). Chacun desdites bordures arrières (19, 20) s'étendant sensiblement verticalement sur une hauteur (H2) inférieure à la hauteur (H1) de la portion avant on se trouve la saillie centrale avant (120). Ajoutons à cela que la hauteur (H2) des bordures arrières (19, 20) de la partie d'étanchéité est sensiblement égale à la longueur (L1) de l'ouverture constituée par la fente arrière (8). Par ailleurs, la hauteur (H1) de la partie avant de la paroi d'étanchéité est telle que cette dernière s'étend vers le bas au-delà de la bordure inférieure (23) de l'enveloppe externe (13) de la jambe pour laisser apparaître une portion en saillie (24) destinée à un emboîtement parfait de la chaussure et à assurer ainsi une bonne étanchéité.

On constatera, et plus particulièrement à la figure 8, que l'extrémité inférieure de l'enveloppe extérieure (13) de la jambe comprend une double paroi (13') qui s'étend à l'intérieur (IN) et sur laquelle est cousu et retenu l'ensemble interne (50) constitué par la doublure (14) et la bande intermédiaire (16).

Précisons que l'ouverture inférieure (7) est bordée périphériquement par, d'une part, la bordure inférieure (23) de l'enveloppe extérieure (13), et, d'autre part, par la bordure inférieure (170) de la paroi d'étanchéité (12) et que la fente longitudinale (8) s'étend sensiblement perpendiculairement au plan général (P) de l'ouverture (7).

La figure 10 illustre une variante de réalisation selon laquelle la fente inférieure n'est plus disposée à l'arrière comme précédemment mais latéralement.

La figure 11 illustre une autre variante selon laquelle la partie d'étanchéité (12) n'est pas réalisée par une paroi en tissu élastique biextensible mais est constituée par un fourreau tubulaire en matériau souple comme en Nylon dont la bordure inférieure (22) comprend des moyens élastiques tels que des bandes élastiques passées dans un ourlet et éventuellement froncées.

Il va de soi que pour assurer l'étanchéité, la partie d'étanchéité doit pouvoir s'adapter au volume à emboîter et pouvoir s'étendre par élasticité à l'intérieur de l'enveloppe, comme cela est représenté par les flèches f de la figure 6 et par les traits pointillés qui représentent une position élargie de ladite paroi d'étanchéité. A cet effet la largeur déployée (l1) de la paroi d'étanchéité est inférieure à la largeur déployée (l2) de la paroi externe (13) mesurée au même niveau (voir figure 9a). Comme nous l'avons vu précédemment, la paroi d'étanchéité est avantageusement en Néoprène d'une épaisseur comprise entre 1 et 6 millimètres pour assurer, d'une part, l'étanchéité, mais, d'autre part, le confort et aussi la protection de la jambe du skieur. Notons que grâce à sa biextension celle-ci lui permet de s'adapter à tout type de chaussure de ski, quelles que soient la forme et les dimensions de la tige au dessus de laquelle elle se trouve positionnée, et d'assurer ainsi une étanchéité et une retenue parfaites.

Ajoutons que la bande intermédiaire (16) s'étend latéralement vers l'arrière (AR) et vers le bas (BA) depuis le dessus du genou (15) jusque vers le dessus de la fente (8).

Bien entendu le perfectionnement de l'invention peut être utilisé pour tout autre vêtement autre qu'un pantalon et peut, par exemple, être utilisé dans la conception d'un vêtement destiné à couvrir la partie supérieure du corps d'un utilisateur tel qu'un anorak (1'). Les figures 13 à 16 illustrent de telles applications selon lesquelles les éléments similaires à ceux décrits dans le cadre de la première application portent les mêmes références.

Comme cela apparaît, par exemple, à la figure 13, chacune des manches (30) comprend à son extrémité inférieure (31) une fente longitudinale (8) comprenant une fermeture (9) et dont les bordures latérales de la partie d'étanchéité (12) sont, comme précédemment, fixées aux bordures latérales de ladite fente (8). Dans ce type d'application, la partie d'étanchéité (12) est destinée à réaliser l'étanchéité des poignets (32) de l'anorak.

Les figures 14 à 16 illustrent un autre mode d'exécution dans le cadre d'un anorak dont la partie d'étanchéité (12) est destinée à assurer le confort thermique et l'étanchéité de la partie arrière du vêtement et plus particulièrement celle disposée au niveau des reins de l'utilisateur. Dans cette autre application, la partie d'étanchéité (12) est telle que ses extrémités en bordure latérale (19, 20) sont fixées aux bordures latérales (10, 11) de la fente avant longitudinale (8) qui comprend des moyens de fermeture tels qu'une fermeture à glissière (9).

La partie d'étanchéité (12) est, comme précédemment et avantageusement, réalisée en matériau du type Néoprène. Celle-ci a la forme générale d'un triangle dont la bordure inférieure (170) est cousue (171) à l'anorak proprement dit, tandis que la bordure supérieure (17) est libre. Ainsi, ladite partie d'étanchéité (12) peut prendre deux positions, à savoir, une position relevée telle que celle illustrée à la figure 15, et une position abaissée telle que celle illustrée à la figure 16. Dans la position relevée, la partie d'étanchéité est destinée à assurer l'étanchéité et le confort au niveau des reins, tandis que dans la position abaissée, elle emboîte le fessier pour assurer ces mêmes fonctions. Il peut être prévu des moyens de retenue en position relevée de la partie d'étanchéité (1), comme, par exemple, un bouton de pression central (172).

Il va de soi que les moyens de fermeture de la fente longitudinale inférieure (8) s'ils sont avantageusement constitués par une fermeture du type à glissière peuvent être de tout autre type, comme, par exemple, du type auto-agrippant, ou avec boutons de pression, lacets ou autres.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Vêtement (1, 1') constitué par une enveloppe extérieure (13) ayant une ouverture (7) pouvant prendre, grâce à une fente longitudinale (8), une position ouverte, selon laquelle les deux bordures latérales (10, 11) de l'enveloppe extension sont séparées, et une position fermée, selon laquelle les deux bordures latérales (10, 11) de la fente sont solidarisées grâce à des moyens de fermeture (9) et comprenant une partie d'étanchéité (12) disposée à l'intérieur de l'enveloppe extérieure (13), caractérisé en ce que la partie d'étanchéité est constituée par une paroi limitée périphériquement par une bordure supérieure (17) et une bordure inférieure (170) et deux bordures latérales (19, 20), et en ce que les bordures latérales de la partie d'étanchéité sont reliées aux bordures latérales (10, 11) de la fente (8) de l'enveloppe extérieure (13) pour y être fixées.

2. Vêtement (1, 1') selon la revendication 1, caractérisé en ce que la paroi d'étanchéité (12) est constituée par une paroi en matériau souple dont la bordure inférieure (22) comprend des moyens élastiques.

3. Vêtement (1, 1') selon la revendication 1, caractérisé en ce que la paroi d'étanchéité (12) est en matériau biextensible.

4. Vêtement (1, 1') selon la revendication 3, caractérisé en ce que la paroi d'étanchéité (12) est en Néoprène.

5. Vêtement (1, 1') selon l'une quelconque des revendications précédentes, caractérisé en ce qu'il est un pantalon (1) dont chacune des jambes (5) comprend à son extrémité inférieure (6) la partie d'étanchéité (12).

6. Vêtement (1) selon la revendication 5, caractérisé en ce que la paroi d'étanchéité (12) comprend une saillie centrale avant (120) qui s'étend jusqu'au niveau du genou (15).

7. Vêtement (1) selon la revendication 6, caractérisé en ce que la bordure supérieure (17) de la paroi d'étanchéité s'étend latéralement depuis la saillie centrale (120) vers l'arrière (AR) et vers le bas (BA) pour rejoindre la fente longitudinale (8) de l'enveloppe extérieure (13) à laquelle ladite paroi est fixée par ses bordures latérales (19, 20).

8. Vêtement (1) selon la revendication 7, caractérisé en ce que la bordure supérieure (17) de la paroi d'étanchéité (12) est reliée à une doublure interne (14) par l'intermédiaire d'une bande intermédiaire (16) en matériau extensible.

9. Vêtement (1) selon la revendication 8, caractérisé en ce que la largeur déployée (l2) de la paroi d'étanchéité (12) est inférieure à la largeur déployée (l2) de l'enveloppe extérieure (13).

10. Vêtement (1, 1') selon l'une quelconque des revendications précédentes, caractérisé en ce que les moyens de fermeture de la fente (8) sont constitués par une fermeture du type à glissière.

## Claims

1. Garment (1, 1') composed by an external envelop (13) having an opening (7) being able to take, owing to a longitudinal slit (8) an opening position, according to the two lateral borders (10, 11) of the extension envelop are separated, and a closing position in which the two lateral borders (10, 11) of the slit are joined and owing to the fastener systems (9) and comprising an impervious part (12) disposed inside the external envelop (13), characterized by that the impervious part constitued by a face peripheral limited by a superior border (17) and an inferior border (170) and two lateral borders (19, 20), and by the fact that the lateral borders of the impervious part are joined to the slit (8) lateral borders (10,11) of the external envelop (13) to be fixed on.

2. Garment (1, 1') according to claim 1, characterized by the fact that the impervious face (12) is composed by a face in soft material of which the inferior border (22) includes elastic means.

3. Garment (1, 1') according to claim 1, characterized by the fact that the impervious face (12) is made with bi-stretchable material.

4. Garment (1, 1') according to claim 3, characterized by the fact that the impervious face (12) is made of Neoprene.

5. Garment (1, 1') according to one or whatever of the previous claims characterized by the fact that it is a trousers (1) of which each of the legs (5) contains at its inferior extremity (6) the impervious part (12).

6. Garment (1) according to claim 5, characterized by the fact that the impervious part (12) contains a central front projection (120) which extends to knee level (15).

7. Garment (1) according to claim 6, characterized by the fact that the superior border (17) of the impervious face extends laterally from the central projection (120) to the back (AR) and to the bottom (BA) to join the longitudinal slit (8) of the external envelop (13) of which the aforesaid face is fixed by its lateral borders (19. 20).

8. Garment (1) according to claim 7, characterized by the fact that the superior border (17) of the impervious face (12) is connected to an internal lining (14) by the way of an intermediate band (16) made with strech material.

9. Garment (1) according to claim 8, characterized by the fact that the unfolded width (12) of the impervious face (12) is inferior to the unfolded width (12) of the external envelop (13).

10. Garment (1, 1') according to one or whatever of the previous claims, characterized by the fact that the closing means of the slit (8) are composed by a fastener with the type of slide fastener.èè

## Patentansprüche

1. Bekleidung (1, 1'), die aus einer äußeren Umhüllung (13) mit einer Öffnung (7) gebildet ist, die dank eines Längsschlitzes (8) eine offene Stellung, in der die zwei seitlichen Ränder (10, 11) der Umhüllungsverlängerung von einander getrennt sind, und eine geschlossene Stellung einnehmen kann, in der die zwei seitlichen Ränder (10, 11) des Schlitzes dank einer Verschließeinrichtung (9) verbunden sind, und ein Dichtungsteil (12) aufweist, das im Inneren der äußeren Umhüllung (13) angeordnet ist,
**dadurch gekennzeichnet, daß**
das Dichtungsteil aus einer Wandung gebildet ist, die am Umfang durch einen oberen Rand (17) und einen unteren Rand (170) und zwei seitliche Ränder (19, 20) begrenzt ist, und dadurch, daß die seitlichen Ränder des Dichtungsteils mit den seitlichen Rändern (10, 11) des Schlitzes (8) der äußeren Umhüllung (13) verbunden sind, um sie hier zu befestigen.

2. Bekleidung (1, 1') nach Anspruch 1 , dadurch gekennzeichnet, daß die Dichtungswandung (12) aus einer Wandung aus nachgiebigem Material gebildet ist, wobei der untere Rand elastische Mittel umfaßt.

3. Bekleidung (1, 1') nach Anspruch 1, dadurch gekennzeichnet, daß die Dichtungswandung (12) ein zweifach elastisches Material ist.

4. Bekleidung (1, 1') nach Anspruch 3, dadurch gekennzeichnet, daß die Dichtungswandung (12) Neopren ist.

5. Bekleidung (1, 1') nach einem der vorhergehenden Ansprüche, dadurch gekennzeichnet, daß sie eine lange Hose (1) ist, wobei jedes der Beine (5) am unteren Ende (6) das Dichtungsteil (12) enthält.

6. Bekleidung (1) nach Anspruch 5, dadurch gekennzeichnet, daß die Dichtungswandung (12) eine vordere, mittlere Erhöhung (120) umfaßt, die sich bis zur Höhe des Knies (15) erstreckt.

7. Bekleidung (1) nach Anspruch 6, dadurch gekennzeichnet, daß sich der obere Rand (17) der Dichtungswandung nach der mittleren Erhöhung (120) nach hinten (AR) und nach unten (BA) seitlich erstreckt, um den Längsschlitz (8) der äußeren Umhüllung (13) wieder zu erreichen, an welchem die genannte Wandung durch ihre seitlichen Ränder (19, 20) befestigt ist

8. Bekleidung (1) nach Anspruch 7, dadurch gekennzeichnet, daß der obere Rand (17) der Dichtungswandung (12) mit einem inneren Unterfutter (14) mittels eines dazwischenliegenden Streifens (16) aus dehnbarem Material verbunden ist.

9. Bekleidung (1) nach Anspruch 8, dadurch gekennzeichnet, daß die entfaltete Weite (L1) der Dichtungswandung (12) geringer ist als die entfaltete Weite (L2) der äußeren Umhüllung (13).

10. Bekleidung (1, 1') nach einem der vorhergehenden Ansprüche, dadurch gekennzeichnet, daß die Verschließeinrichtung des Schlitzes (8) durch einen Verschluß vom Typ eines Reißverschlusses gebildet sind.
